# FASCICULE DE BREVET EUROPEEN

(11) **EP 0 205 379 B1**
(45) Date de publication et mention de la délivrance du brevet: **28.09.1988**
(21) Numéro de dépôt: 86401175.4
(22) Date de dépôt: 03.06.1986
(51) Int. Cl.: A44B 11/25

(54) **Boucle, notamment de ceinture de sécurité**
Schloss, insbesondere für Sicherheitsgurte
Buckle, in particular for safety belts

(30) Priorité: 10.06.1985 FR 8508755
(43) Date de publication de la demande: 17.12.1986
(73) Titulaire: ECIA - EQUIPEMENTS ET COMPOSANTS POUR L'INDUSTRIE AUTOMOBILE, F-25400 Audincourt (FR)
(72) Inventeur: Monsigny, Jean, F-67700 Saverne (FR)
(74) Mandataire: Moncheny, Michel

(56) Documents cités:
- EP-A- 0 114 332
- AU-A- 14 787
- CH-A- 452 367
- DE-A- 2 740 458
- DE-A- 2 807 575
- DE-A- 2 828 082
- GB-A- 2 071 753
- US-A- 2 893 088

## Description

La présente invention est relative aux dispositifs destinés à retenir sur son siège un passager d'un véhicule automobile en cas de décélération brusque de celui-ci, par exemple lors d'un freinage d'urgence ou d'une collision.

Plus particulièrement, l'invention concerne une boucle qui, dans un dispositif du genre indiqué. est destinée à fixer de façon amovible un brin d'une sangle de sécurité à un point fixe de la carrosserie du véhicule, par l'intermédiaire par exemple d'une languette formant pène de verrou.

On connaît dans l'état de la technique des boucles comportant un boîtier dans lequel est placé un support en forme d'étrier qui est destiné à être fixé à un moyen de retenue fixe par rapport à la carrosserie du véhicule et qui définit entre ses ailes, un couloir de guidage pour le pène débouchant à une extrémité de cet étrier. Ces boucles comportent en outre un organe de verrouillage monté oscillant dans l'étrier autour d'un axe qui est perpendiculaire aux ailes de cet étrier ainsi qu'un organe d'arrêt monté coulissant dans ces ailes et effaçable au moyen d'un bouton de commande, à l'encontre de l'action d'un dispositif élastique de rappel.

Dans ce type de boucles, le pène est retenu dans la boucle par une partie en saillie de l'organe de verrouillage qui vient empêcher le retrait du pène du couloir de verrouillage, par exemple en s'introduisant dans une ouverture ménagée dans le pène. Lors d'une forte traction sur la sangle tendant à retirer le pène de la boucle, cette partie en saillie vient coopérer avec un bord d'arrêt ménagé dans le fond de l'étrier support, éventuellement par déformation élastique de l'axe d'oscillation de l'organe de verrouillage dans l'étrier, ce qui permet d'obtenir une grande efficacité de la boucle et une force de retenue considérable du pène.

On connaît également d'après le document FR-2482430 une boucle pour ceinture de sécurité comprenant un support destiné à être fixé à un moyen de retenue et définissant un passage rectiligne dans lequel le pène peut être introduit et qui définit un point de coulissement pour celui-ci. L'organe de verrouillage du pène est articulé sur le support autour d'un axe qui s'étend parallèlement au plan du passage. Cet organe de verrouillage peut présenter une première surface de butée retenant le pène et s'étendant perpendiculairement au plan du passage, en étant transversal par rapport à celui-ci, en position verrouillée de la boucle tandis que l'organe de verrouillage peut présenter également au moins une seconde surface de butée qui est destinée, dans la position verrouillée de la boucle, à venir en contact avec un organe d'arrêt monté mobile en translation sur le support dans une direction perpendiculaire à l'axe d'articulation de l'organe de verrouillage. Le déplacement de cet organe d'arrêt libère l'organe de verrouillage et donc le pène lors de l'ouverture de la boucle qui est commandée par un bouton de manoeuvre monté sur le support de manière à pouvoir se déplacer dans la même direction que l'organe d'arrêt.

Des ressorts de rappel sont prévus pour agir sur l'organe de verrouillage, l'organe d'arrêt et le bouton de manoeuvre, L'organe d'arrêt est formé par un corps monobloc présentant des organes de guidage et de maintien des ressorts s'étendant de part et d'autre de ce corps dans des sens opposés perpendiculairement à l'axe d'articulation de l'organe de verrouillage.

La construction de tels dispositifs présente un certain nombre d'inconvénients notamment au niveau du respect de tolérances assez serrées au cours de la fabrication, ce qui augmente les prix de revient de tels dispositifs. Par ailleurs, dans la technique automobile moderne, on souhaite réduire autant que possible le poids et l'encombrement des équipements et ce à tous les niveaux et en particulier dans le domaine des équipements de sécurité sans, bien entendu, pour autant sacrifier l'efficacité de ces équipements.

Le but de l'invention est donc de fournir une boucle de ceinture de sécurité dont la construction soit simple et le montage aisé, en réduisant le nombre des organes entrant dans la constitution d'une telle boucle.

Un autre but de l'invention est de fournir une boucle de ceinture de sécurité qui soit plus petite et plus légère que les boucles de la technique antérieure et dont la fabrication puisse être entreprise sans le respect de tolérances serrées.

A cet effet l'invention a pour objet une boucle notamment de ceinture de sécurité pour véhicule automobile destinée à fixer de façon amovible un brin de celle-ci à un point fixe de la carrosserie du véhicule, par l'intermédiaire d'un pène formant verrou solidaire du brin à fixer, ladite boucle comportant un boîtier dans lequel est placé un corps destiné à être fixé à un moyen de retenue solidaire du véhicule et qui définit un passage rectiligne dans lequel peut être introduit le pène et, en outre, un organe de verrouillage destiné à maintenir le pène en position verrouillée et un organe de commande de déverrouillage du pène, caractérisée en ce que l'organe de verrouillage est monté oscillant et déplaçable à coulissement dans ledit corps entre une position de verrouillage dudit pène et une position de libération de celui-ci et en ce qu'il comporte à ses extrémités des moyens destinés à coopérer avec des surfaces d'arrêt du corps et du pène sous l'action d'un dispositif à franchissement de point mort.

L'invention sera mieux comprise à l'aide de la description qui va suivre faite en se référant aux dessins annexés donnés uniquement à titre d'exemple et sur lesquels :
- les Fig. 1, 1 a, 2, 3 et 4 illustrent le fonctionnement d'une boucle de ceinture de sécurité selon l'invention ;
- la Fig. 5 représente un premier mode de réalisation d'un organe de verrouillage entrant dans la constitution d'une boucle de ceinture de sécurité selon l'invention ;
- la Fig. 6 représente un second mode de réalisation d'un organe de verrouillage entrant dans la constitution d'une boucle de ceinture de sécurité selon l'invention ; et
- la Fig. 7 est une vue partielle d'un premier mode de réalisation d'un corps entrant dans la constitution d'une boucle de ceinture de sécurité selon l'invention.

Ainsi qu'il est représenté sur la Fig. 1, une boucle de ceinture de sécurité selon l'invention comprend un boîtier 1 constitué, de manière connue en soi, d'un élément supérieur 2 et d'un élément inférieur 3. A l'intérieur de ce boîtier 1 est disposé un corps 4 qui se présente, en coupe longitudinale, sous la forme générale d'un C allongé. Un organe de verrouillage 5, qui sera décrit plus en détail par la suite, est logé à l'intérieur de ce corps 4. Un organe de commande de déverrouillage 6, comportant une extrémité se présentant sous la forme d'une rampe 7, est disposé à coulissement entre le corps 4 et l'élément supérieur 2 du boîtier 1.

Ainsi qu'on peut le constater, le boîtier 1 comporte une première lumière 8 dans laquelle débouche une extrémité de l'organe de commande de déverrouillage 6 de façon que l'utilisateur de la boucle de ceinture de sécurité ait accès à cet organe 6.

Le boîtier 1 comporte également une première ouverture 9, dont les parois sont inclinées, débouchant dans un orifice 10 ménagé dans le corps 4. Comme nous le verrons par la suite, cette ouverture 9 et cet orifice 10 définissent un passage pour par exemple une languette formant pène solidaire d'un brin à fixer de la ceinture de sécurité.

Le boîtier 1 comporte également une seconde ouverture 11 ménagée dans l'extrémité du boîtier 1 opposée à l'extrémité dans laquelle est pratiquée l'ouverture 9. Cette ouverture 11 est ménagée en regard des extrémités de deux parois constituant le corps 4. Cette ouverture 11 est destinée à permettre le passage d'un moyen de retenue (non représenté) dont une extrémité est fixée sur le véhicule et dont l'autre extrémité est fixée sur le corps 4 de façon à rendre solidaire le corps 4, du véhicule.

Comme représenté Fig. 1a, des extrémités des deux parois constituant un corps 4a peuvent faire saillie au dehors d'un boîtier 1a, à travers une ouverture 11a ménagée dans l'extrémité du boîtier 1a opposée à l'extrémité dans laquelle est pratiquée une ouverture permettant l'introduction du pène dans la boucle.

Ces extrémités sont pourvues d'évidements 4b destinés à permettre la fixation du corps 4a sur un moyen de retenue solidaire du véhicule.

Cette construction de la boucle permet d'obtenir une plus grande polyvalence de celle-ci.

L'organe de verrouillage 5 comporte quant à lui une première saillie 12 qui, dans la position représentée sur la Fig. 1, s'étend à travers une lumière 13 ménagée dans la paroi supérieure du corps 4 en regard de l'organe de commande de déverrouillage 6. Dans cette position, la première saillie 12 est donc disposée au-dessus du passage défini par l'ouverture 9 du boîtier 1 et l'orifice 10 du corps 4. Cet organe de verrouillage comporte, à son autre extrémité, une seconde saillie 14 qui dans la position représentée sur cette figure, est en appui contre un bord de la paroi supérieure du corps 4. Cette extrémité de l'organe de verrouillage 5 comporte également un téton de centrage 15 sur lequel est disposée une extrémité d'un dispositif à franchissement de point mort qui peut être constitué par exemple par un ressort 16, dont l'autre extrémité prend appui sur un béton 17 formé dans la paroi inférieure du corps 4, et qui est incliné vers l'intérieur de celui-ci, par rapport à la direction du déplacement de l'organe de verrouillage à l'intérieur du corps 4, comme on le verra par la suite.

Ce ressort 16 exerce une force qui tend à maintenir la seconde saillie 14 de l'organe de verrouillage 5 contre la paroi supérieure du corps 4 et à pousser cet organe 5 pour que la première saillie 12 de celui-ci vienne en appui contre un rebord de la lumière 13.

Dans sa partie centrale, l'organe de verrouillage 5 comporte deux ailes formées par emboutissage et venues de matière avec le reste de l'organe de verrouillage, dont une seule, 18, est représentée et dans lesquelles est disposé un axe 19 qui, comme nous le verrons par la suite, peut être un axe rapporté dans les ailes de l'organe de verrouillage 5 ou un axe venant de matière avec celles-ci.

Les extrémités de cet axe 19, s'étendant latéralement au-delà des ailes de l'organe de verrouillage, reposent sur des rebords d'une lumière 20 ménagée dans la paroi inférieure du corps 4.

Ainsi qu'il sera décrit plus en détail par la suite l'organe de verrouillage 5 est monté oscillant autour de cet axe 19 et déplaçable à coulissement dans le corps 4.

Lorsque l'on introduit une languette formant pène 21 (Fig. 2), comportant un évidement 22, dans l'ouverture 9 ménagée dans le boîtier et l'orifice 10 du corps 4, l'extrémité de celle-ci vient en appui contre les ailes, par exemple 18, de l'organe de verrouillage 5 et si l'utilisateur exerce une pression sur ce pène de façon à l'introduire dans la boucle de ceinture de sécurité, l'organe de verrouillage 5 est repoussé dans le corps 4. Ces ailes constituent donc des moyens d'appui pour l'extrémité du pène, en vue du déplacement à coulissement par celui-ci, de l'organe de verrouillage. Ce déplacement est possible en raison du fait que l'organe de verrouillage est monté déplaçable à coulissement dans le corps 4 à l'encontre de l'action de l'organe élastique du dispositif à franchissement de point mort constitué par le ressort 16. Pour un certain déplacement de l'organe de verrouillage 5, la saillie 14 de celui-ci va se trouver en regard d'une lumière 23 ménagée dans la paroi supérieure du corps 4 et définissant un bord de celle-ci. Le ressort 16 et éventuellement un rebord 24 du corps 4 formé sensiblement en regard des ailes de l'organe de verrouillage 5, vont alors amener l'organe de verrouillage à se déplacer angulairement autour de son axe 19 reposant sur la paroi inférieure du corps 4.

Lorsque ce déplacement angulaire est suffisant pour que le dispositif à franchissement de point mort, constitué par le ressort 16, dépasse son point mort, celui-ci va imprimer un mouvement de basculement (Fig. 3) à l'organe de verrouillage 5. La saillie 14 de celui-ci va alors pénétrer dans la lumière 23 du corps 4 et la saillie 12 de cet organe de verrouillage va traverser l'évidement 22 du pène 21 et venir en appui contre un rebord de la lumière 20.

Si le déplacement à coulissement de l'organe de verrouillage 5 se poursuit c'est-à-dire si l'utilisateur poursuit son action sur le pène 21, la saillie 12 de l'organe de verrouillage pénètre dans la lumière 20 du corps 4 sous l'action du ressort 16. Dans cette position, représentée sur la Fig. 4, la saillie 14 de l'organe de verrouillage 5 s'étend au-delà de la paroi supérieure du corps 4 et lorsque l'utilisateur relâche sa pression sur le pène 21, l'organe de verrouillage 5 est ramené, sous l'effet de l'action du ressort 16, dans une position stable dans laquelle la saillie 12 s'étend à travers l'évidement 22 du pène 21 et est en appui contre un bord d'arrêt de la lumière 20 du corps 4, assurant ainsi un verrouillage du pène dans la boucle.

Le déplacement de l'organe de verrouillage à l'intérieur du corps 4 est limité d'une part par l'appui de la saillie 12 sur le bord d'arrêt de la lumière 20 et d'autre part par la saillie 14 venant en appui contre une paroi de la lumière 23.

Lorsque l'utilisateur désire déverrouiller la boucle de ceinture de sécurité, il agit, comme illustré par la flèche F sur la Fig. 4, sur l'organe de commande de déverrouillage 6 de façon à lui imprimer un mouvement de coulissement qui amène la rampe 7 de celui-ci en appui contre la saillie 14 de l'organe de verrouillage, de façon que l'organe de verrouillage 5 soit amené à se déplacer angulairement autour de l'axe 19 pour que la saillie 12 de l'organe 5 se dégage de la lumière 20 et que, sous l'action du ressort 16, l'organe de verrouillage soit amené à basculer et à se déplacer à coulissement vers la position représentée sur la Fig. 1, dans laquelle la saillie 12 est également dégagée de l'évidement 22 du pène 21.

Durant ce déplacement, les ailes 18 de l'organe de verrouillage 5 poussent l'extrémité du pène 21 de sorte que celui-ci est éjecté de la boucle de ceinture de sécurité.

Il est à noter que l'organe de commande de déverrouillage 6 est muni d'un ressort de rappel (non représenté) qui tend à le ramener en position de repos comme il est représenté sur la Fig. 1.

La saillie 12 assurant la retenue du pène à l'intérieur de la boucle est soumise à un effort de cisaillement lorsqu'une traction est exercée sur le pêne 21. Cette saillie 12 doit donc être suffisante pour supporter des efforts importants comme il est de règle en la matière. Aussi, différentes possibilités de fabrication de l'organe de verrouillage peuvent être envisagées.

Comme il est représenté sur la Fig. 5, un organe de verrouillage 5a peut être réalisé en tôle de faible épaisseur emboutie dans lequel un axe 19a est rapporté. Dans ce cas et comme il a été représenté sur les figures précédentes, l'une des extrémités de cet organe présente une saillie 12a assurant le verrouillage du pène, qui est doublée de façon à présenter une résistance suffisante au cisaillement. Des ailes 18a de l'organe de verrouillage présentent deux évidements dans lesquels est disposé l'axe 19a. Cet axe 19a peut être monté à force dans les évidements des ailes 18a de façon qu'il soit solidaire du reste de l'organe de verrouillage ou il peut être libre à rotation dans ces évidements si il est guidé latéralement dans le corps 4. L'autre extrémité de l'organe de verrouillage 5a présentant une saillie 14a est munie d'une lumière 25 dans laquelle fait saillie un téton 15a de réception d'une extrémité du dispositif à franchissement de point mort de façon analogue au mode de réalisation décrit en regard des Fig. 1 à 4.

D'autre part, et comme il est représenté sur la Fig. 6, l'organe de verrouillage peut se présenter sous la forme d'une pièce emboutie 30 en tôle épaisse dont une saillie 31 assurant la retenue du pène dans la boucle de ceinture de sécurité n'est pas doublée. Une saillie 32, une lumière 33 et un téton 34 présentent des formes analogues aux saillies 14 et 14a, à la lumière 25 et aux tétons 15 et 15a respectivement des modes de réalisation précédents. Ces éléments remplissant le même rôle que les éléments correspondants déjà décrits.

Cet organe de verrouillage 30 comporte également des ailes 35 qui sont réalisées en tôle plus épaisse que précédemment. Il est donc possible de réaliser, venant de matière avec ces ailes 35, des parties en saillie 36 remplissant le même rôle que les extrémités des axes 19 et 19a, c'est-à-dire venant en appui sur la paroi inférieure du corps 4 de façon à permettre un mouvement de basculement et de déplacement à coulissement de l'organe de verrouillage 30 dans ce corps 4. Dans ce mode de réalisation, les parties en saillie 36 peuvent avantageusement être de section polygonale.

On a représenté sur la Fig. 7 un mode de réalisation d'un corps 40 entrant dans la constitution d'une boucle de ceinture de sécurité selon l'invention. Ce corps 40 se présente sous la forme d'un étrier embouti dans une plaque métallique comportant une paroi inférieure 40a dans laquelle sont pratiqués une lumière 41, analogue à la lumière 20 représentée sur les Fig. 1 et 4, et un évidement 42 au moyen duquel le corps 40 est fixé à un moyen de retenue solidaire du véhicule. Ce corps 40 comporte également deux parois latérales dont une seule, 43, est représentée et dans laquelle est formé par emboutissage un rebord 44 définissant un passage pour le pène.

Une languette 45 s'étend sensiblement perpendiculairement à la paroi latérale 43, de manière à constituer une paroi supérieure du corps dont les bords remplissent le même rôle que les lumières 13 et 23 représentées sur les Fig. 1 et 4.

Dans la paroi latérale 43 est également réalisé par emboutissage un rebord 46 faisant saillie vers l'intérieur du corps et destiné à constituer une butée pour les ailes de l'organe de verrouillage de manière à limiter son mouvement de déplacement vers l'avant sous l'action du ressort 16. En effet, le corps 40 ne comporte pas de surface d'appui pour la saillie assurant le verrouillage du pène, lorsque celui-ci se trouve en position déverrouillée et il est donc nécessaire de prévoir des moyens pour limiter son déplacement vers l'avant.

Un téton 47, destiné à recevoir une extrémité du dispositif à franchissement de point mort, s'étend dans la lumière 41.

Ce téton 47 est également incliné vers l'intérieur du corps 40 par rapport à la direction de déplacement de l'organe de verrouillage dans ledit corps.

## Revendications

1. Boucle notamment de ceinture de sécurité pour véhicule automobile, destinée à fixer de façon amovible un brin de celle-ci à un point fixe de la carrosserie du véhicule, par l'intermédiaire d'un pène (21) formant verrou solidaire du brin à fixer, ladite boucle comportant un boîtier (1 ; 1a) dans lequel est placé un corps (4 ; 4a ; 40) destiné à être fixé à un moyen de retenue solidaire du véhicule et qui définit un passage rectiligne dans lequel peut être introduit le pène (21) et, en outre, un organe de verrouillage (5 ; 5a ; 30) destiné à maintenir le pène en position verrouillée et un organe (6) de commande de déverrouillage du pène, caractérisée en ce que l'organe de verrouillage (5 ; 5a ; 30) est monté oscillant et déplaçable à coulissement dans ledit corps (4 ; 4a ; 40) entre une position de verrouillage dudit pêne et une position de libération de celui-ci et en ce qu'il comporte à ses extrémités des moyens destinés à coopérer avec des surfaces d'arrêt du corps (4 ; 4a ; 40) et du pène (21) sous l'action d'un dispositif à franchissement de point mort (16).

2. Boucle selon la revendication 1, caractérisée en ce que lesdits moyens sont constitués par des saillies (12, 14 ; 12a, 14a ; 31, 32) et en ce que l'organe de verrouillage comporte dans sa partie centrale des moyens d'appui (18 ; 18a ; 35) pour l'extrémité du pène (21) en vue du déplacement, par celui-ci, de l'organe de verrouillage (5 ; 5a ; 30), à coulissement dans ledit corps, vers la position de verrouillage à l'encontre de l'action d'un organe élastique du dispositif à franchissement de point mort (16), ledit organe de verrouillage (5 ; 5a ; 30) comportant à une extrémité une première saillie (12 ; 12a ; 31) coopérant en position de verrouillage sous l'action du dispositif à franchissement de point mort, avec un évidement (22) du pène (21) et avec un bord d'arrêt d'une lumière (20 ; 41) ménagée dans une première paroi dudit corps (4 ; 40) et à son autre extrémité une seconde saillie (14 ; 14a ; 32) coopérant avec un bord (23) d'une seconde paroi dudit corps (4 ; 40), opposée à la première, l'extrémité de ladite seconde saillie (14 ; 14a ; 32) s'étendant, en position de verrouillage, au-delà de la seconde paroi et étant actionnable par l'organe de commande de déverrouillage (6).

3. Boucle selon la revendication 2, caractérisée en ce que l'organe de verrouillage (5 ; 5a ; 30) est monté oscillant et déplaçable à coulissement dans ledit corps (4 ; 40) par l'intermédiaire de parties en saillie (19 ; 19a ; 36) s'étendant latéralement à partir des moyens d'appui (18 ; 18a ; 35) dudit organe de verrouillage (5 : 5a 30), ces parties en saillie prenant appui sur ladite première paroi du corps (4 ; 40).

4. Boucle selon la revendication 3, caractérisée en ce que lesdites parties en saillie (36) sont venues de matière avec lesdits moyens d'appui (35).

5. Boucle selon la revendication 4, caractérisée en ce que lesdites parties en saillie (36) présentent une section polygonale.

6. Boucle selon la revendication 3, caractérisée en ce que lesdites parties en saillie sont constituées par des extrémités d'un axe (19 ; 19a) disposé dans des évidements ménagés dans lesdits moyens d'appui (18 ; 18a).

7. Boucle selon la revendication 6, caractérisée en ce que ledit axe (19 ; 19a) est monté à rotation dans lesdits évidements des moyens d'appui.

8. Boucle selon l'une quelconque des revendications 2 à 7, caractérisé en ce que les moyens d'appui sont constitués par des ailes (18 ; 18a ; 35) venues de matière par emboutissage avec le reste de l'organe de verrouillage (5 ; 5a ; 30).

9. Boucle selon l'une quelconque des revendications précédentes, caractérisée en ce que le dispositif à franchissement de point mort est constitué par un ressort (16) dont une extrémité est disposée sur un téton (15 ; 15a ; 34) de l'organe de verrouillage (5 ; 5a ; 30) et dont l'autre extrémité est disposée sur un téton (17 ; 47) du corps (4 ; 40), incliné vers l'intérieur de celui-ci par rapport à la direction de déplacement de l'organe de verrouillage dans ledit corps.

10. Boucle selon l'une quelconque des revendications précédentes, caractérisée en ce qu'une partie du corps (4a) fait saillie au dehors du boîtier (1a) à travers une ouverture (11a) ménagée dans l'extrémité du boîtier opposée à l'extrémité dans laquelle est pratiquée une ouverture permettant l'introduction du pène dans la boucle, cette partie du corps comportant au moins un évidement (4b) destiné à la fixation de celui-ci sur un moyen de retenue solidaire du véhicule.

## Claims

1. Buckle in particular for the safety belt of a motor vehicle, which buckle is intented to fix in a removable manner one end of the said belt to a fixed point of the vehicle body by means of a latch (21) forming a lock integral with the end to be fixed, the said buckle having a housing (1 ; 1a) inside which there is located a body (4 ; 4a ; 40) intended to be fixed to a retaining means integral with the vehicle and which defines a rectilinear passage into which the latch (21) may be introduced and, in addition, a locking member (5 ; 5a ; 30) intended to keep the latch in a locked position and a member (6) for releasing the latch, characterized in that the locking member (5 ; 5a ; 30) is mounted inside the said body (4 ; 4a ; 40) so as to oscillate and be slidably displaceable between a position where the said latch is locked and a position where the latter is released and in that is has at its ends means intended to cooperate with stopping surfaces of the body (4 ; 4a ; 40) and of the latch (21) via the action of a destabilising device (16).

2. Buckle according to Claim 1, characterized in that the said means consist of projections (12, 14 ; 12a ; 14a ; 31 ; 32) and in that the locking member has, in its central part, bearing means (18 ; 18a ; 35) for the end of the latch (21) so that the latter is able to displace slidably the locking member (5 ; 5a ; 30) inside the said body towards the locked position, against the action of an elastic destabilising device (16), the said locking member (5 ; 5a ; 30) having at one end a first projection (12 ; 12a ; 31) cooperating in the locked position, via the action of the destabilising device, with a recess (22) int the latch (21) and with a stopping edge of an aperture (20 ; 41) provided in a first wall of the said body (4 ; 40) and at its other end a second projection (14; 14a ; 32) cooperating with an edge (23) of a second wall of the said body (4 ; 40) opposite the first wall, the end of the said second projection (14 ; 14a ; 32) protruding, in the locked position, beyond the second wall and being actuatable by the lock release member (6).

3. Buckle according to Claim 2, characterized in that the locking member (5 ; 5a ; 30) is mounted so as to oscillate and be slidably displaceable inside the said body (4 ; 40) by means of projecting parts (19 ; 19a ; 36) extending laterally from the bearing means (18 ; 18a ; 35) of the said locking member (5 ; 5a; 30), these projecting parts resting on the said first wall of the body (4 ; 40).

4. Buckle according to Claim 3, characterized in that the said projecting parts (36) are formed as a single piece with the said bearing means (35).

5. Buckle according to Claim 4, characterized in that the said projecting parts (36) have a polygonal cross-section.

6. Buckle according to Claim 3, characterized in that the said projecting parts consist of the ends of a pin (19; 19a) arranged in recesses provided in the said bearing means (18 ; 18a).

7. Buckle according to Claim 6, characterized in that the said pin (19 ; 19a) is rotatably mounted in the said recesses of the bearing means.

8. Buckle according to any one of Claims 2 to 7, characterized in that the bearing means consist of flanges (18 ; 18a ; 35) formed as a single piece, by means of pressing, with the remainder of the locking member (5 ; 5a ; 30).

9. Buckle according to any one the preceding claims, characterized in that the destabilising device consist of a spring (16), one end of which is arranged on a lug (15 ; 15a ; 34) of the locking member (5 ; 5a ; 30) and the other end of which is arranged on a lug (17 ; 47) of the body (4 ; 40), which lug is inclined towards the inside of the latter in relation to the direction of displacement of the locking member inside the said body.

10. Buckle according to any one of the preceding claims, characterized in that a part of the body (4a) protrudes outside the housing (1a) through an opening (11a) provided in the end of the housing opposite the end in which there is an opening allowing the latch to be introduced into the buckle, this part of the body having at least one recess (4b) intended for fixing the body to a retaining means integral with the vehicle.

## Patentansprüche

1. Schloß, insbesondere für Sicherheitsgurte für Kraftfahrzeuge, welches dazu bestimmt ist lösbar ein Stück von diesem an einem festen Punkt der Karosserie des Fahrzeugs über einen Riegel (21) festzulegen, der einen mit dem festzulegenden Stück verbundenen Bolzen bildet, wobei das Schloß ein Gehäuse (1 ; 1a), in dem ein Körper (4; 4a ; 40) angeordnet ist, der dazu bestimmt ist, mit einer mit dem Fahrzeug verbundenen Rückhalteeinrichtung festgelegt zu werden, und der einen geradlinigen Kanal bildet, in den das Stück (21) eingeführt werden kann und, u. a., ein Verriegelungsorgan (5 ; 5a ; 30), das dafür bestimmt ist, das Stück in Verriegelungsstellung zu halten und ein Leitorgan (6) zur Entriegelung des Stückes aufweist, dadurch gekennzeichnet, daß das Verriegelungsorgan (5 ; 5a ; 30) in dem Körper (4 ; 4a ; 40) zwischen einer Verriegelungsstellung des Stückes und einer freien Stellung des Stückes oszillierbar und verschiebbar ist, und daß es an seinen Enden Einrichtungen aufweist, die dazu bestimmt sind mit den Anschlagflächen des Teiles (4 ; 4a ; 40) und des Riegels (21) unter der Wirkung einer Einrichtung zur Überwindung des Totpunkts (16) zusammenzuwirken.

2. Schloß nach Anspruch 1, dadurch gekennzeichnet, daß die Einrichtungen durch Vorsprünge (12 ; 14 ; 12a ; 14a ; 31 ; 32) gebildet sind, und daß das Verriegelungsorgan in seinem Mittenbereich Abstütz-bzw. Andrückeinrichtungen (18 ; 18a ; 35) für das Ende des Riegels (21) aufweist im Hinblick auf Ortsveränderung des Verriegelungorgans (5 ; 5a ; 30) durch ihn bei Verschiebung in dem Körper in die Verriegelungsstellung beim Zusammentreffen der Wirkung eines elastischen Organs der Vorrichtung zur überwindung des Totpunktes (16), wobei das Verriegelungsorgan (5 ; 5a ; 30) an einem Ende einen ersten Vorsprung (12 ; 12a ; 31) aufweist, der in der Verriegelungsstellung unter Einwirkung der Vorrichtung zum Überwinden des Totpunktes zusammenwirkt, mit einer Ausnehmung (22) des Riegels (21) und mit einem Anschlagrand eines Lichtes (20 ; 41) das in einer ersten Seitenwand des Körpers (4 ; 40) angeordnet ist und an seinem anderen Ende einen zweiten Vorsprung (14 ; 14a ; 32) aufweist, der mit einem Rand (23) einer zweiten Seitenwand des Körpers (4 ; 40) gegenüber der ersten zusammenwirkt, wobei das Ende des zweiten Vorsprungs (14 ; 14a ; 32) sich in Verriegelungsstellung über die zweite Seitenwand hinaus erstreckt und durch das Leit- bzw. Befehlsorgan der Entriegelung (6) betätigbar ist.

3. Schloß nach Anspruch 2, dadurch gekennzeichnet, daß das Verriegelungsorgan (5 ; 5a ; 30) in dem Körper (4 ; 40) über die Vorsprungbereiche (19 ; 19a ; 36) hin und her beweglich und verschiebbar ist, sich ausgehend von der Abstützeinrichtung (18 ; 18a ; 35) des Verriegelungsorgans (5 ; 5a ; 30) seitlich erstrecken, wobei sich die Vorsprungbereiche auf der ersten Seitenwand des Körpers (4 ; 40) abstützen.

4. Schloß nach Anspruch 3, dadurch gekennzeichnet, daß die Vorsprungbereiche (36) einstückig mit den Abstützeinrichtungen (35) ausgebildet sind.

5. Schloß nach Anspruch 4, dadurch gekennzeichnet, daß die Vorsprungbereiche (36) einen polygonalen Abschnitt aufweisen.

6. Schloß nach Anspruch 3, dadurch gekennzeichnet, daß die Vorsprungbereiche aus Enden einer Achse (19 ; 19a) gebildet sind, die in Ausnehmungen angeordnet sind, die in den Abstützeinrichtungen (18 ; 18a) ausgebildet sind.

7. Schloß nach Anspruch 6, dadurch gekennzeichnet, daß die Achse (19 ; 19a) drehbar in den Ausnehmungen der Abstützeinrichtungen ausgebildet ist.

8. Schloß nach einem der Ansprüche 2 bis 7, dadurch gekennzeichnet, daß die Abstützeinrichtungen aus Flügeln (18 ; 18a ; 35) gebildet sind, die aus Material durch Ziehen mit dem Rest des Verriegelungsorgans (5 ; 5a ; 30) gebildet sind.

9. Schloß nach einem der vorhergehenden Ansprüche, dadurch gekennzeichnet, daß die Vorrichtung zum Überwinden des Totpunkts aus einer Feder (16) gebildet ist, deren eines Ende auf einer Spitze (15 ; 15a ; 34) des Verriegelungsorgans (5 ; 5a ; 30) angeordnet ist, und deren anderes Ende auf einer Spitze (17 ; 47) des Körpers (4 ; 40) angeordnet ist, die gegen sein Inneres bezüglich der Richtung der Verschiebung des Verriegelungsorgans in dem Körper geneigt ist.

10. Schloß nach einem der vorhergehenden Ansprüche, dadurch gekennzeichnet, daß ein Bereich des Körpers (4a) einen Vorsprung außerhalb des Gehäuses (1a) durch eine Öffnung (11a) bildet, die in dem Ende des Gehäuses gegenüber dem Ende, in dem eine Öffnung ausgebildet ist, angeordnet ist, die das Einführen des Riegels in das Schloß erlaubt, wobei der Bereich des Körpers wenigstens eine Ausnehmung (4b) aufweist. die zu dessen Festlegung auf einer Rückhalteeinrichtung bestimmt ist, die mit dem Fahrzeug in Verbindung steht.
